# FASCICULE DE BREVET EUROPEEN

(11) **EP 1 648 258 B1**
(45) Date de publication et mention de la délivrance du brevet: **14.04.2010**
(21) Numéro de dépôt: 02710935.4
(22) Date de dépôt: 02.01.2002
(51) Int. Cl.: A44C 15/00

(54) **BIJOU LUMINEUX ET ODORIFERANT**
LEUCHT- UND DUFTSTOFFVERTEILER IN FORM EINES SCHMUCKSTÜCKES
LUMINOUS AND ODORIFEROUS JEWEL

(43) Date de publication de la demande: 26.04.2006
(73) Titulaire: Lagardere, Laetitia, 33800 Bordeaux (FR)
(72) Inventeur: Lagardere, Laetitia, 33800 Bordeaux (FR)
(86) Numéro de dépôt international: PCT/FR2002/000002
(87) Numéro de publication internationale: WO 2003/059112

(56) Documents cités:
- EP-A- 0 945 084
- DE-U- 29 814 295
- FR-A- 2 220 207
- FR-A- 2 616 633
- FR-A- 2 810 856
- US-A- 4 009 381
- US-A- 4 785 642
- US-A- 5 018 053

## Description

La présente invention concerne un bijou lumineux et odoriférant dont le flux lumineux est contrôlable et modulable.

Une des caractéristiques d'un bijou, outre ces qualités esthétiques, est de se faire remarquer, ce qui en général flatte la personne qui le porte.

La qualité, l'éclat d'un diamant, la grosseur d'un solitaire, sont des arguments évidents mais coûteux.

Dans ces conditions, il n'est pas étonnant qu'aient été recherchés les moyens de mettre en évidence le bijou ainsi devenu l'élément décoratif.

Pour ce faire ont été crées des bijoux lumineux ou odoriférants. Ces deux caractéristiques ne sont pas associées à un même bijou.

Ainsi on relève dans l'art antérieur différentes réalisations :
Le brevet LOUCHAVESKY FR A 2 695 992 concerne un dispositif lumineux destiné à la décoration intérieure et à l'habillement. Il comporte une lampe placée à l'intérieur d'un réflecteur concentrant la lumière sur un paquet de fibres optiques.
Le brevet JANKO WO 88/01360 a trait à un article lumineux pour vêtements ou articles vestimentaires de décoration. Le dispositif lumineux est monté dans une bande allongée fixée au vêtement. Il comprend une pile, un commutateur, des conducteurs électriques et des diodes électroluminescentes permettant de faire marcher sélectivement les dispositifs d'éclairage.
Le brevet HUET FR A 2 581 499 concerne un dispositif permettant de faire varier l'intensité lumineuse d'un bijou en fonction du bruit. Il comprend un microphone, un système d'amplification et un système lumineux particulièrement destiné à la décoration de vêtements.
Le brevet WESTMOLAND WO 94/18495 a trait à un article de bijouterie éclairé. Il comprend un corps avec deux éléments de plaque prenant entre eux un sandwich une pile et un élément d'éclairage connectés électriquement entre les éléments de plaque. Un élément de circuit contrôle les caractéristiques d'éclairage.
Le brevet JAKOBOVIC KRUNO FR A2 585 451 concerne une pièce ornementale comportant au moins un organe émetteur de lumière. Le dispositif lumineux est constitué de deux diodes photoémettrices connectées par un câble à un module électronique contenu dans un boîtier. Les diodes émettent des signaux lumineux modulés par un signal sonore capté par un microphone.
Le brevet VIGNAUD FR 2 762 759 a trait à un bijou apte à exhaler un parfum. Un bijou est muni d'élément ornemental comprenant un papier de type « touche à parfumer » qui peut recevoir un parfum.
Le brevet DI PATARCHI EP 9983017205 décrit un bijou contenant une certaine quantité de parfum à l'intérieur d'un support dont il peut diffuser progressivement la fragrance.

Ainsi il apparaît la nécessité d'utiliser des diodes électroluminescentes associées à un circuit électrique alimenté par une micro batterie.

Le document US-4785642 décrit un bijou selon le préambule de la revendication 1.

Plus rarement l'émission du flux est contrôlée et modulée.

La diffusion de parfum n'est pas associée à l'émission de flux lumineux.

La présente invention se propose de pallier les lacunes de l'art antérieur et de proposer des bijoux lumineux et odoriférants peu onéreux et permettant d'identifier les personnes qui les portent.

Ce type de bijoux comporte un dispositif étanche interchangeable, inséré dans le bijou destiné à émettre et moduler un flux lumineux, le matériau dudit bijou permettant de conserver et exhaler un parfum.

De préférence le dit dispositif comporte une diode apparente commandée par un circuit électronique alimenté par une pile bouton permettant d'obtenir différentes couleurs du flux lumineux émis.

Selon une variante de réalisation, le flux lumineux émis est transmis à au moins une fibre optique.

Avantageusement le flux lumineux émis est constitué de couleurs fixes et constantes.

Selon une réalisation préférentielle, le flux lumineux émis est constitué de couleurs défilant automatiquement.

Selon une autre caractéristique le flux lumineux émis est constitué de couleurs programmables.

De préférence le flux lumineux est émis périodiquement.

Selon une variante de réalisation, le flux lumineux est émis par l'intermédiaire d'une télécommande.

Avantageusement le bijou lumineux et odoriférant comporte une paroi inférieure poreuse permettant d'exhaler un parfum préalablement injecté sur le bijou et une paroi supérieure protégée par un verni, le circuit électronique étant alimenté par une batterie rechargeable.

Selon une variante de réalisation un prisme diffracte la lumière émise par la diode électroluminescente.

Ainsi le bijou lumineux et odoriférant selon l'invention émet un flux lumineux de différentes couleurs, ces couleurs étant fixes et constantes, programmables ou défilant automatiquement.

Le flux lumineux peut être émis périodiquement ou par l'intermédiaire d'une télécommande. Ce flux lumineux peut également être transmis à des fibres optiques.

Préalablement injecté un parfum peut être exhalé.

Les caractéristiques du flux lumineux outre leur aspect décoratif et esthétique permettent d'identifier la personne qui les choisit. A la manière des tahitiennes qui porte une fleur de

Tiaré sur l'une ou l'autre oreille selon qu'elles sont célibataires ou mariées, il est possible de porter un bijou lumineux vert ou rouge, fixe ou scintillant, programmé, télécommandé.

Il suffit de choisir préalablement la caractéristique d'identification puis l'afficher pour être reconnu.

Le bijou selon l'invention répond bien aux buts fixés.

D'autres caractéristiques et avantages apparaîtront à la lecture de la description d'un mode de réalisation donné à titre illustratif mais non limitatif en référence aux dessins annexés pour lesquels :
La figure 1A est une vue schématique en perspective cavalière du bijou sans son dispositif d'émission du flux lumineux.
La figure 1B est une vue schématique en coupe du bijou dans la même configuration que la figure 1A.
La figure 2A est une vue schématique en coupe du bijou muni de son dispositif d'émission du flux lumineux.
La figure 2B est une vue schématique en perspective cavalière du dispositif d'émission.

On a représenté sur les figures 1 le bijou nu non équipé du dispositif d'émission du flux lumineux. La figure 1A montre le bijou selon une vue schématique en perspective cavalière, la figure 1B selon une vue schématique en coupe.

Le bijou selon l'invention, choisi à titre illustratif, est une broche en forme de fleur dont le corps 1 est réalisé en matériaux poreux tel que de la faïence. Cette broche est maintenue sur le vêtement par une épingle 2. Le corps comporte une cavité 3' dans laquelle sera inséré le dispositif 3 d'émission du flux lumineux. Cette cavité 3' est percée en son centre par un alésage 5' destiné à laisser passer la diode électroluminescente 5 équipant le dispositif 3 d'émission du flux lumineux.

Une couche de vernis 1' projetée sur la face supérieure permet de conserver le parfum préalablement injecté sur la face inférieure du corps du bijou.

On a représenté sur la figure 2A selon une vue schématique en coupe le bijou équipé de son dispositif d'émission du flux lumineux, et sur la figure 2B ce dispositif est représenté selon une vue schématique en perspective cavalière.

Le dispositif 3 est protégé par une enveloppe souple 4 assurant l'étanchéité et sa fixation à l'intérieure de la cavité 3'.

Ce dispositif est constitué d'une carte de circuits électroniques 6 alimentée par une pile bouton ou une batterie rechargeable 7. Le flux lumineux est émis par une diode électroluminescente 5 apparaissant dans l'alésage 5' réalisé au centre du bijou. Des fibres optiques 8 peuvent transporter le flux lumineux en différents points.

Le dispositif d'émission du flux lumineux étant interchangeable il est possible d'obtenir différentes couleurs ; obtenir des couleurs permanentes. Cette variété de possibilités est augmentée par la constitution de la carte de circuits électroniques 6 capable d'assurer diverses fonctions telles que défilement de couleurs, scintillement, télécommande. La combinaison de l'interchangeabilité et des fonctions diversifiées ouvre des perspectives nombreuses au gré du possesseur du bijou.

On a vu que le bijou pouvait être un signe de distinction, de reconnaissances. Là aussi les perspectives sont nombreuses et dépendent de l'imagination et de l'intérêt portés au bijou comme moyen de ralliement.

La fonction parfum est donc une combinaison complémentaire apportée au port d'un bijou original. Le bijou selon l'invention répond bien aux objectifs fixés.

## Revendications

1. Bijou lumineux et odoriférant, comportant un dispositif (3) étanche interchangeable inséré dans une cavité (3') du bijou, ledit dispositif étant destiné à émettre et moduler un flux lumineux, **caractérisé en ce que** le corps du bijou comporte une face inférieure poreuse par laquelle est injecté préalablement un parfum et une surface supérieure sur laquelle est projetée une couche de vernis (1') pour conserver le parfum.

2. Bijou lumineux et odoriférant selon la revendication 1, **caractérisé en ce que** ledit dispositif (3) étanche interchangeable est constitué d'une carte de circuits électroniques (6) alimentée par une pile bouton (7) et d'une diode électroluminescente apparente (5) apte à émettre le flux lumineux commandée par ladite carte de circuits.

3. Bijou lumineux et odoriférant selon la revendication 2, **caractérisé en ce que** la cavité (3') est percée en son centre par un alésage (5') destiné à laisser passer la diode électroluminescente (5).

4. Bijou lumineux et odoriférant selon l'une des revendications 1 à 3, **caractérisé en ce que** le flux lumineux émis est transmis à au moins une fibre optique (8).

5. Bijou lumineux et odoriférant selon l'une des revendications 1 à 3, **caractérisé en ce que** le flux lumineux émis est constitué de couleurs fixes et constantes.

6. Bijou lumineux et odoriférant selon l'une des revendications 1 à 3, **caractérisé en ce que** le flux lumineux est constitué de couleurs défilant automatiquement.

7. Bijou lumineux et odoriférant selon l'une des revendications 1 à 3, **caractérisé en ce que** le flux lumineux est constitué de couleurs programmables.

8. Bijou lumineux et odoriférant selon l'une des revendications 1 à 3, **caractérisé en ce que** le flux lumineux est émis périodiquement.

9. Bijou lumineux et odoriférant selon l'une des revendications 1 à 3, **caractérisé en ce que** le flux lumineux est émis par télécommande.

10. Bijou lumineux et odoriférant selon l'une des revendications 1 à 9, **caractérisé en ce que** le flux lumineux émis est transmis à un prisme destiné à diffracter la lumière.

11. Bijou lumineux et odoriférant selon l'une des revendications 1 à 10, **caractérisé en ce que** le corps du bijou est réalisé dans un matériau poreux pour exhaler le parfum.

## Claims

1. A luminous, fragrant jewel comprising an interchangeable, watertight device (3) inserted into a cavity (3') in the jewel, the said device being to emit and modulate a luminous flux, **characterised by** the fact that the body of the jewel comprises a porous underside by which a scent is previously injected and an upper side onto which a layer of varnish (1') is sprayed to retain the scent.

2. A luminous, fragrant jewel as defined In claim 1, **characterised by** the fact that the said interchangeable, watertight device (3) comprises an electronic circuit board (6) powered by a button cell (7) and a visible electroluminescent diode (5) able to emit the luminous flux controlled by the said circuit board.

3. A luminous, fragrant jewel as defined in claim 2, **characterised by** the fact that the cavity (3') is pierced in the middle by a bore (5') to allow the electroluminescent diode (5) through.

4. A luminous, fragrant jewel as defined in one of claims 1, to 3, **characterised by** the fact that the luminous flux that is emitted is transmitted to at least one optic fibre (8).

5. A luminous, fragrant jewel as defined in one of claims 1 to 3, **characterised by** the fact that the luminous flux that is emitted is composed of fixed and constant colours.

6. A luminous, fragrant jewel as defined in one of claims 1 to 3. **characterised by** the fact that the luminous flux that is emitted is composed of colours that change automatically.

7. A luminous, fragrant jewel as defined in one of claims 1 to 3, **characterised by** the fact that the luminous flux that is emitted is composed of programmable colours.

8. A luminous, fragrant jewel as defined in one of claims 1 to 3, **characterised by** the fact that the luminous flux is emitted periodically.

9. A luminous, fragrant jewel as defined in one of claims 1 to 3, **characterised by** the fact that the luminous flux is emitted by remote control.

10. A luminous, fragrant jewel as defined in one of claims 1 to 9, **characterised by** the fact that the luminous flux that is emitted is transmitted to a prism serving to diffract the light.

11. A luminous, fragrant jewel as defined in one of claims 1 to 10, **characterised by** the fact that the body of the jewel is made of a porous material to exhale the scent.

## Patentansprüche

1. Leuchtendes und duftendes Schmuckstück mit einer dichten, austauschbaren Vorrichtung (3) in einer Aushöhlung (3') des Schmuckstücks, wobei die Vorrichtung dazu bestimmt ist, einen Lichtstrom auszusenden und zu modulieren, **dadurch gekennzeichnet, dass** der Körper des Schmuckstücks eine porös Unterseite hat, durch die zuvor ein Parfüm eingegeben wird, und eine Oberseite, auf der eine Lackschicht (1') aufgebracht wird, um das Parfüm zu wahren.

2. Leuchtendes und duftendes Schmuckstück gemäß Anspruch 1, **dadurch gekennzeichnet, dass** die dichte, austauschbare Vorrichtung (3) aus einer durch eine Knopfzelle (7) eingespeiste elektronische Schaltkarte (6) und aus einer sichtbaren Leuchtdiode (5) besteht, die einen durch die Schaltkarte gesteuerten Lichtstrom abgeben kann.

3. Leuchtendes und duftendes Schmuckstück gemäß Anspruch 2, **dadurch gekennzeichnet, dass** die Aushöhlung (3') in der Mitte eine Bohrung (5') für den Durchlass der Leuchtdiode (5) aufweist.

4. Leuchtendes und duftendes Schmuckstück gemäß einer der Ansprüche 1 bis 3, **dadurch gekennzeichnet, dass** der Lichtstrom an mindestens eine Glasfaser (8) übertragen wird.

5. Leuchtendes und duftendes Schmuckstück gemäß einer der Ansprüche 1 bis 3, **dadurch gekennzeichnet, dass** der Lichtstrom feste und gleichbleibende Farben hat.

6. Leuchtendes und duftendes Schmuckstück gemäß einer der Ansprüche 1 bis 3, **dadurch gekennzeichnet, dass** der Lichtstrom automatisch wechselnde Farben hat.

7. Leuchtendes und duftendes Schmuckstück gemäß einer der Ansprüche 1 bis 3, **dadurch gekennzeichnet, dass** der Lichtstrom programmierbare Farben hat.

8. Leuchtendes und duftendes Schmuckstück gemäß einer der Ansprüche 1 bis 3. **dadurch gekennzeichnet, dass** der Lichtstrom periodisch ausgesendet wird.

9. Leuchtendes und duftendes Schmuckstück gemäß einer der Ansprüche 1 bis 3, **dadurch gekennzeichnet, dass** der Lichtstrom durch eine Fernbedienung ausgesendet wird.

10. Leuchtendes und duftendes Schmuckstück gemäß einer der Ansprüche 1 bis 9, **dadurch gekennzeichnet, dass** der Lichtstrom auf ein Prisma übertragen wird, das das Licht bricht.

11. Leuchtendes und duftendes Schmuckstück gemäß einer der Ansprüche 1 bis 10, **dadurch gekennzeichnet, dass** der Körper des Schmuckstücks aus poröse Material hergestellt ist, das das Parfüm austreten lässt.
